# EUROPÄISCHE PATENTSCHRIFT

(11) **EP 2 372 260 B1**
(45) Veröffentlichungstag und Bekanntmachung des Hinweises auf die Patenterteilung: **11.05.2016**
(21) Anmeldenummer: 11159320.8
(22) Anmeldetag: 23.03.2011
(51) Int. Cl.: F24D 19/10

(54) **Verfahren zur Erwärmung von Wasser nach dem Durchlaufprinzip und Wassererwärmungssystem**
Method for heating water according to the circulation principle and water heating system
Procédé de chauffage d'eau en continu et système de chauffage d'eau

(30) Priorität: 27.03.2010 DE 102010013140
(43) Veröffentlichungstag der Anmeldung: 05.10.2011
(73) Patentinhaber: Robert Bosch GmbH, 70442 Stuttgart (DE)
(72) Erfinder: Goesling, Bernulf, 7376, Ostfildern (DE)

(56) Entgegenhaltungen:
- EP-A1- 0 226 246
- EP-A1- 0 556 736
- EP-A2- 0 886 110
- DE-A1- 19 725 952
- DE-U- 1 988 343

## Beschreibung

Die Erfindung betrifft ein Verfahren zur Erwärmung von Wasser variablen Volumenstroms nach dem Durchlaufprinzip nach dem Oberbegriff des Patentanspruches 1, bei dem ein Wärmeerzeuger ein von einer Pumpe in einem Kreislauf gefördertes Heizfluid erwärmt, das Heizfluid ein im Durchlauf geführtes Wasser erwärmt, mindestens ein in einem Wasserweg angeordneter Messfühler eine Auslauftemperatur Tw und/oder einen Volumenstrom Vw des Wassers misst, und mindestens ein in einem Heizfluidweg angeordneter Messfühler mindestens eine Heizfluidtemperatur T_{H} des Heizfluides misst. Ferner betrifft die Erfindung ein Wassererwärmungssystem nach dem Durchlaufprinzip nach dem Oberbegriff des Patentanspruches 7 mit einem Wärmeerzeuger, einem vom Wärmeerzeuger beheizten Heizfluidkreislauf, der von einer Pumpe gefördert wird, einem vom Heizfluidkreislauf beheizten Wasserdurchlauf, mindestens einem in einem Wasserweg angeordneten Messfühler zum Erfassen einer Auslauftemperatur Tw, einer Einlauftemperatur T_{K} und/oder eines Volumenstroms Vw des Wassers, sowie mindestens einem in einem Heizfluidweg angeordneten Messfühler zum Erfassen mindestens einer Heizfluidtemperatur T_{H} des Heizfluides.

Diese Verfahren kommen zum Beispiel in sogenannten Kombinationsheizgeräten zur Anwendung. Kombinationsheizgeräte können zwei Heizaufgaben lösen, beispielsweise eine Warmwasserheizung für die Raumerwärmung sowie eine Trinkwarmwasserbereitung für Anwendungen in Küche und Sanitärbereich. In der Regel erwärmt ein im Heizgerät angeordneter Wärmeerzeuger (Wärmequelle) über einen Primärwärmetauscher ein im Kreislauf fließendes Heizfluid (Heizungswasser), das in einem Raumheizungsmodus von einer Pumpe (Umwälzpumpe) von dem Heizgerät über Vorlauf- und Rücklaufleitungen bis in die zu beheizenden Räume gefördert wird und dort die Wärme beispielsweise über Raumheizkörper (Verbraucher, Wärmesenke) an den Raum abgibt.

In einem Modus zur Trinkwarmwasserbereitung lenkt ein Umschaltventil das Heizfluid zu einem oft ebenfalls im Heizgerät angeordneten Sekundärwärmetauscher (zum Beispiel Plattenwärmetauscher), wo es die Wärme an ein durchfließendes Trinkwasser überträgt. Das Trinkwasser strömt in der Regel unter dem in der Versorgungsleitung herrschenden Vordruck durch den Sekundärwärmetauscher, wird hier durch Wärmeabgabe seitens des Heizfluides erwärmt und tritt mit einem Volumenstrom entsprechend eines Öffnungsquerschnitts an einer stromabwärtigen Zapfarmatur zur Nutzung aus.

Der Wärmeerzeuger kann ein mit Heizöl oder Erdgas befeuerter Brenner, aber auch ein mit elektrischer Energie arbeitender Wärmeerzeuger sein. Der Wärmeerzeuger kann seine Wärmeleistung einschalten und ausschalten sowie in der Regel auch zwischen einer von Null verschiedenen Minimalleistung und einer Maximalleistung (Nennleistung) modulieren. Im Trinkwarmwassermodus kann damit Trinkwasser unterschiedlicher Volumenströme erwärmt werden. Für die Trinkwarmwasserbereitung können über einen Thermostaten, ein Regelgerät und/oder andere Komponenten eine Trinkwarmwasser-Solltemperatur sowie minimal und maximal zulässige Auslauftemperaturen vorgegeben werden. Der Betrag einer an den Wärmeerzeuger gestellten Wärmeanforderung zur Erreichung der Trinkwarmwasser-Solltemperatur ergibt sich aus dem Trinkwasservolumenstrom, der Temperatur des in den Sekundärwärmetauscher einlaufenden kalten Trinkwassers (Einlauftemperatur), der Solltemperatur des aus dem Sekundärwärmetauscher auslaufenden warmen Trinkwassers (Trinkwarmwasser, Auslauf-Solltemperatur) und der Wirkungsgradkette für die Wärmeübertragung zwischen Wärmeerzeuger und Trinkwarmwasser.

In Brennwertheizgeräten erwärmt ein mit Heizöl oder Erdgas betriebener Brenner über einen korrosionsresistenten Primärwärmetauscher ein Heizfluid. Die Feuchte des vom Brenner erzeugten Heizgases kondensiert im Primärwärmetauscher, wodurch die Energieausbeute um die Kondensationswärme erhöht ist (Brennwerteffekt). Für gute Kondensationsbedingungen muss der Primärwärmetauscher gut gekühlt sein, es wird also eine niedrige Heizfluid-Rücklauftemperatur benötigt. Bei der Trinkwarmwasserbereitung mit heutigen Kombinationsheizgeräten ist der Heizfluidvolumenstrom ungeregelt, also nicht vom Trinkwasservolumenstrom abhängig, sondern konstant hoch, und er ist beispielsweise bei kleinen Trinkwasservolumenströmen deutlich höher als der Trinkwasservolumenstrom selbst. Aus der EP 0226246 A1 ist ein Heizgerät bekannt, bei dem zur Trinkwasserbereitung ein Wärmeübertrager mit einem konstanten Heizvolumenstrom beaufschlagt wird, wobei der Brenner in gewissen Bereichen modulierbar ist. Dadurch ergeben sich, insbesondere bei geringen Trinkwasservolumenströmen, relativ hohe Heizfluid-Rücklauftemperaturen, die durch ihre Höhe den Brennwertnutzen schmälern oder ganz zunichte machen.
In dem Modus zur Trinkwarmwasserbereitung kann das Heizgerät auch zur Aufladung eines Trinkwarmwasserspeichers mit warmem Trinkwasser genutzt werden. Die Aufladung eines Schichtladespeichers ist für den Heizfluidkreis eines Kombinationsheizgerätes identisch mit dem Tnnkwarmwasserbetrieb. Die vom Primärwärmetauscher aufgenommene Wärme wird über den Sekundärwärmetauscher an das zu erwärmende Trinkwasser abgegeben. Bei den heute bekannten Heizgeräten wird dabei die Wärmeerzeugerleistung so moduliert, dass der Speicher bei Solltemperatur beladen wird. Das im unteren Teil des Speichers befindliche kalte Wasser wird mit einer Speicherladepumpe durch den Sekundärwärmetauscher gefördert und dabei vom Heizfluid erwärmt. Nach einer Trinkwarmwasserzapfung ist die Temperatur im unteren Teil des Speichers genau so kalt wie die Einlauftemperatur des Trinkwassers beim Kombigerät. Wenn jetzt die Ladung des Speichers beginnt, fördert die Speicherladepumpe das kalte Wasser aus dem unteren Teil des Speichers durch den Sekundärwärmetauscher in den oberen Teil des Speichers. Die Temperaturen sind dabei die gleichen wie im Kombinationsheizgerät während der Direktzapfung. Allerdings wird von der Speicherladepumpe ein fest eingestellter Trinkwasservolumenstrom durch den Sekundärwärmetauscher gefördert. Dieser ist in der Regel durch eine hydraulische Drossel so eingestellt, dass der Wärmeerzeuger mit einer Leistung knapp unter der maximalen Leistung betrieben wird. Das ermöglicht eine schnelle Nachladung und einen hohen Bereitstellungsgrad. Neben dem hohen Bereitstellungsgrad ist der Hauptvorteil der Schichtladespeicher, dass bis kurz vor Aufladungsende das kalte Speicherwasser eine niedrige Rücklauftemperatur im Heizfluidkreis ermöglicht. Das erhöht den Wirkungsgrad des Ladevorgangs bei Brennwertgeräten.

Es können nur solche Wärmeanforderungen, die im Bereich zwischen Minimalleistung und Maximalleistung des Wärmeerzeugers liegen, kontinuierlich und zuverlässig erfüllt werden. Ist die Wärmeanforderung größer als die maximale Wärmeleistung, so wird entweder die Solltemperatur oder der Volumenstrom des Trinkwarmwassers nicht erreicht (unterschritten). Ist die Wärmeanforderung kleiner als die minimale Wärmeleistung, so bleiben der Wärmeerzeuger dauerhaft ausgeschaltet oder muss takten, damit die Solltemperatur beziehungsweise eine maximal zulässige Auslauftemperatur nicht überschritten werden. Takten bedeutet, dass der Wärmeerzeuger bei laufender Umwälzpumpe in kurzen Zeitabständen wiederholt einschaltet und ausschaltet und so im Durchschnitt gemittelte Wärmeleistungen bereitstellen, die kleiner als die minimale Wärmeleistung sind.

Bei Wärmeanforderungen zur Erwärmung von Wasser, die zwischen einer minimalen und einer maximalen Wärmeerzeugerwärmeleistung liegen, kann die Solltemperatur im Dauerbetrieb und ohne Takten von Wärmeerzeuger und Umwälzpumpe erreicht werden. Bei Änderungen der Wärmeanforderung, wie sie sich beispielsweise aus einer Änderung des Wasservolumenstroms, der Wassereinlauftemperatur oder der Solltemperatur ergeben, muss sich in gleichem Maße auch die Wärmeerzeugenivärmeleistung ändern. Sprunghafte Änderungen der Wärmeanforderung können so in aller Regel jedoch nicht sofort, sondern nur zeitverzögert erfüllt werden. Das liegt an der thermischen Trägheit des aus Wärmeerzeuger, primärem Wärmetauscher, Heizfluidkreislauf und sekundärem Wärmetauscher bestehenden Wärmeübertragungssystems. Durch die Zeitverzögerung kann es zu Überschwingern und Unterschwingern in der Auslauftemperatur kommen und der Warmwasserkomfort wird negativ beeinflusst.

Manche Wärmeerzeuger haben eine vorgegebene, nicht überschreitbare Änderungsrate (Geschwindigkeit), mit der die Leistungsmodulation verändert werden kann. Die Wärmetauscher haben aufgrund ihrer Masse und Geometrie sowie der spezifischen Wärmekapazität und der Wärmeleitfähigkeit des Materials eine thermische Trägheit, die wie ein Wärmespeicher wirkt. Auch der Heizfluidkreislauf hat aufgrund seines Wasservolumens sowie der Masse und des Materials der verwendeten Rohrleitungselemente seine thermische Trägheit. Für den Heizfluidkreislauf sind nach heutigem Stand der Technik zur Trinkwarmwasserbereitung nur zwei Strömungszustände bekannt: Umwälzung bei nominellem Umwälzvolumen (Heizfluidvolumen) bzw. nomineller Pumpendrehzahl sowie Null-Umwälzung bei ausgeschalteter Pumpe.

Abweichungen der Auslauftemperatur von der Auslauf-Soiltemperatur können sich aufgrund von geänderten Wasservolumenströmen oder geänderten Kaltwasser-Einlauftemperaturen ergeben und wirken sich als veränderte Wärmeanforderung an den Wärmeerzeuger aus. Ein im Auslauf-Wasserweg angeordneter Temperaturfühler erkennt die Abweichung, ein Temperaturregler bewirkt daraufhin eine Anpassung der Wärmeerzeugerwärmeleistung an die neue Wärmeanforderung, womit sich auch die Heizfluid-Vorlauftemperatur ändert.

Ändert sich eine Wärmeanforderung zur Trinkwarmwasserbereitung (z.B. sprunghaft), so wird die an das Wasser übertragene Wärmeleistung nur zeitverzögert angepasst und wird die Solltemperatur nur zeitverzögert erreicht. Beispielsweise wird sich bei einer sprunghaften Erhöhung des Wasservolumenstroms die Wärmeerzeugerwärmeleistung und die Heizfluidvorlauftemperatur solange erhöhen und das Wärmeübertragungssystem an die neue Wärmeanforderung anpassen, bis die Auslauftemperatur nach einer anfänglichen Unterschreitung von Solltemperatur und/oder minimal zulässiger Auslauftemperatur wieder die Solltemperatur erreicht. Bei einer sprunghaften Verringerung des Wasservolumenstroms wird dagegen die Auslauftemperatur die Solltemperatur (und kurzfristig eventuell auch die maximal zulässige Auslauftemperatur) anfänglich überschreiten, und zwar solange, bis sich die Wärmeleistung und die Heizfluidvorlauftemperatur entsprechend verringert und das Wärmeübertragungssystem an die neue Wärmeanforderung angepasst haben. Durch schlecht an die thermische Trägheit des Wärmeübertragungssystems angepasste Parameter eines der Temperaturregelung zugrundeliegenden Regelungsalgorithmus' kann es auch zu mehreren Über- und Unterschwingern der Auslauftemperatur gegenüber der Solltemperatur kommen.

Aufgrund verstärkter Umweltschutzbestimmungen ist eine Verschärfung der einschlägigen Normen und Vorschriften zur Stromaufnahme und zum thermischen Wirkungsgrad von Heizgeräten zu erwarten. Daher werden im Raumheizungsmodus neuerdings sogenannte Hocheffizienzpumpen angewendet. Sie zeichnen sich neben einer deutlich niedrigeren elektrischen Leistungsaufnahme durch einen wesentlich höheren Modutationsbereich hinsichtlich der Heizfluidförderleistung aus und können ganz verschieden große Heizfluidvolumenströme fördern. Aus der EP 0886110A2 ist ein Verfahren zur Brauchwasserbereitstellung in einem kombinierten System nach dem Oberbegriff des Anspruches 1 bekannt, bei dem die Drehzahl einer Umlaufpumpe in Abhängigkeit von der Temperatur des Heizung- oder des Brauchwassers geregelt wird.

Der Erfindung liegt die Aufgabe zugrunde, ein Verfahren zur Erwärmung von Wasser nach dem Durchlaufprinzip und ein Wassererwärmungssystem zu schaffen, die die Grundlage für eine hohe Ausnutzung des Brennwerteffekts bei der Trinkwarmwasserbereitung bieten und schnell und präzise auf sich ändernde Wasservolumenströme reagieren.

Erfindungsgemäß wird dies durch die Gegenstände mit den Merkmalen der Patentansprüche 1 und 7 gelöst. Vorteilhafte Weiterbildungen sind den Unteransprüchen zu entnehmen.

Das erfindungsgemäße Verfahren zur Erwärmung von Wasser variablen Volumenstroms nach dem Durchlaufprinzip, bei dem ein Wärmeerzeuger ein von einer Pumpe in einem Kreislauf gefördertes Heizfluid erwärmt, das Heizfluid ein im Durchlauf geführtes Wasser erwärmt, mindestens ein in einem Wasserweg angeordneter Messfühler eine Auslauftemperatur T_{W} und/oder einen Volumenstrom Vw des Wassers misst, und mindestens ein in einem Heizfluidweg angeordneter Messfühler mindestens eine Heizfluidtemperatur T_{H} des Heizfluides misst, zielt darauf ab, die Auslauftemperatur Tw des Wassers auf eine vorgebbare Auslauf-Solltemperatur Two zu regeln.

Bei einer Abweichung der Auslauftemperatur T_{W} von der Auslauf-Solltemperatur Two wird die Auslauftemperatur T_{W} mittels einer Veränderung eines modulierbaren Volumenstroms V_{H} des Heizfluides auf Auslauf-Solltemperatur T_{W0} geregelt.

Bei einer Abweichung einer Heizfluidtemperatur T_{H} von einer vorgebbaren Heizfluid-Solltemperatur T_{H0} wird die Heizfluidtemperatur T_{H} mittels einer Veränderung einer modulierbaren Wärmeleistung Q des Wärmeerzeugers auf Heizfluid-Solltemperatur T_{H0} geregelt.

Damit ist einmal ein schnelles Reagieren beispielsweise auf veränderte Wasserzapfmengen Vw oder veränderte Einlauftemperaturen T_{K} möglich, die nach dem Stand der Technik immer mit Temperaturüberschwingern und Temperaturunterschwingern einhergehen. Die Veränderung des Heizfluidvolumenstroms V_{H} erfolgt mittels einer Anpassung der Pumpenförderleistung (Umwälzmenge), die sehr schnell und fast verzögerungsfrei erfolgt. Dadurch wird entsprechend den veränderten Zapfbedingungen mehr oder weniger Wärme in den Sekundärwärmetauscher geliefert und die Auslauftemperatur konstant gehalten. Sobald sich die veränderte Wärmeabnahme auf der Wasserseite in der Heizfluidtemperatur T_{H} durch eine Abweichung von der Heizfluid-Solltemperatur T_{H0} bemerkbar macht, reagiert auch das vergleichsweise träge Wärmeübertragungssystem mit einer Anpassung der Wärmeerzeugerwärmeleitung Q.

Andererseits ist mit dem erfindungsgemäßen Verfahren eine Anpassung des Heizfluidvolumenstroms V_{H} an die Wasserzapfmenge V_{W} gegeben. Eine Verminderung der Zapfmenge führt deshalb nicht zu einem Anstieg der Heizfluid-Rücklauftemperatur und verbessert so den Wirkungsgrad des Primärwärmetauschers im Brennwertbetrieb.

Eine geeignete Verfahrensausgestaltung ist dadurch gekennzeichnet, dass bei einer Überschreitung der Auslauf-Solltemperatur T_{W0} durch die Auslauftemperatur T_{W}, wie sie sich beispielsweise bei einer verringerten Wasserzapfmenge Vw oder bei einer erhöhten Einlauftemperatur T_{K} ergeben kann, der Heizfluid-Volumenstrom V_{H} reduziert wird, und dass bei einer Unterschreitung der Auslauf-Solltemperatur Two, wie sie sich beispielsweise bei einer erhöhten Wasserzapfmenge Vw oder bei einer reduzierten Einlauftemperatur T_{K} ergeben kann, der Heizfluidvolumenstrom V_{H} erhöht wird. Mit dem reduzierten beziehungsweise erhöhten Heizfluidvolumenstrom V_{H} geht eine reduzierte beziehungsweise erhöhte Wärmeabgabe an das Zapfwasser einher.

Eine weitere geeignete Verfahrensausgestaltung ist dadurch gekennzeichnet, dass bei einer Überschreitung der Heizfluid-Solltemperatur T_{H0} durch die Heizfluidtemperatur T_{H}, wie sie sich beispielsweise bei reduzierter Wärmeabgabe an das Zapfwasser ergibt, die Wärmeerzeuger-Wärmeleistung Q reduziert wird, und dass bei einer Unterschreitung der Heizfluid-Solltemperatur T_{H0,} wie sie sich beispielsweise bei erhöhter Wärmeabgabe an das Zapfwasser ergibt, die Wärmeerzeuger-Wärmeleistung Q erhöht wird.

Eine Ausführung des Verfahrens ist dadurch gekennzeichnet, dass eine Heizfluid-Solltemperatur T_{HV0} im Vorlauf des Heizfluidkreislaufes um einen konstanten Differenzbetrag größer als die Auslauf-Solltemperatur Two des Wassers ist. Durch diese Temperaturüberhöhung ist gewährleistet, dass auch bei endlich kleinem Sekundärwärmetauscher die Auslauf-Solltemperatur Two sicher erreicht wird.

Eine besonders geeignete Ausführung des Verfahrens ist dadurch gekennzeichnet, dass eine Heizfluid-Solltemperatur T_{HV0} im Vorlauf des Heizfluidkreislaufes um einen Differenzbetrag größer als die Auslauf-Solltemperatur Two des Wassers ist, wobei sich der Differenzbetrag aus einem Wasservolumenstrom V_{W} und/oder aus einer Einlauftemperatur T_{K} des Wassers ergibt. Durch diese angepasste Temperaturüberhöhung ist gewährleistet, dass die Heizfluidtemperaturen so niedrig wie möglich liegen und dadurch die Kondensationsbedingungen für die Nutzung des Brennwerteffekts im Primärwärmetauscher begünstigen.

Eine weitere Ausführung des Verfahrens ist dadurch gekennzeichnet, dass bei einer Abweichung der Auslauftemperatur Tw von der Auslauf-Solltemperatur Two, zusätzlich zur Veränderung des Heizfluid-Volumenstroms V_{H} und noch bevor die Heizfluidtemperatur T_{H} von der Heizfluid-Solltemperatur T_{H0} abweicht, auch die Wärmeerzeuger-Wärmeleistung Q verändert wird. Dies dient dazu, das thermisch träge Wärmeübertragungssystem frühzeitig an die sich ändernden Zapfbedingungen anzupassen sowie Temperaturüberschwinger und Temperaturunterschwinger noch weiter zu reduzieren. Dazu gibt ein Modul Pumpenregler über eine Signalübertragungsstrecke entsprechende Stellsignale an ein Modul Wärmeregler in einem Regler.

Das erfindungsgemäße Verfahren kann beispielsweise durch zwei Regelmodule realisiert werden, wobei ein erstes Modul ("Pumpenregler") zur Regelung des Heizfluidvolumenstroms und ein zweites Modul ("Wärmeregler") zur Regelung der Wärmeerzeugerwärmeleistung dient. Beim Auftreten einer Abweichung der Auslauftemperatur von der Auslauf-Solltemperatur verändert zuerst der Pumpenregler den Heizfluidvolumenstrom, so dass die Temperaturabweichung ausgeglichen wird. Daraus resultiert eine Änderung der Heizfluidvorlauftemperatur, weil ja vom Wärmeerzeuger zunächst immer noch die gleiche Wärmeleistung eingebracht wird. Durch die Änderung des Heizfluidvolumenstroms ändert sich aber die Wärmeleistung, die an das Trinkwasser abgegeben wird. Die resultierende Änderung der Heizfluidvorlauftemperatur wird durch den Wärmeregler ausgeglichen und auf den Sollwert für die Heizfluidvorlauftemperatur geregelt. Wenn der Wärmeregler zur Erreichung der Heizfluid-Solltemperatur die Wärmeerzeugerleistung und damit auch die Heizfluidvorlauftemperatur ändert, wirkt diese Änderung auch auf die Trinkwasser-Auslauftemperatur. Die Abweichung wird aber durch den Pumpenregler mittels einer Änderung des Heizfluidvolumenstroms ausgeglichen. Der Pumpenregler, die Pumpe und der Heizfluidkreis können schnell reagieren und haben keine Mühe, die langsame Änderung (thermisch träge Masse) der Heizfluidvorlauftemperatur auszugleichen. Weil aber beispielsweise bei einer Verminderung des Trinkwasservolumenstroms der Wärmeregler die Wärmeerzeugerleistung solange vermindert, bis die Heizfluid-Solltemperatur erreicht ist, muss sich der Pumpenregler zwangsläufig an diese Änderung anpassen. Wenn mittels der beiden Regler beide Temperaturen ihren Sollwert erreicht haben, ergibt sich eine automatische Anpassung des Volumenstroms im Heizfluidkreis an den Volumenstrom im Trinkwasserkreis. Hieraus resultiert eine spürbare Verbesserung des Heizgerätewirkungsgrades, weil mit der Abnahme des Trinkwasservolumenstroms auch der Volumenstrom im Heizkreis abnimmt und somit die Rücklauftemperatur sinkt.

Wird ein großer Trinkwasservolumenstrom schlagartig abgebrochen, so wird der Wärmeerzeuger auch sofort abgeschaltet. Die im Primärwärmetauscher gespeicherte Wärme führt trotzdem zur Überhitzung des Heizfluidkreises. Erfolgt kurze Zeit danach eine erneute Zapfung, entsteht bei den herkömmlichen Verfahren eine starke Temperaturüberhöhung gegenüber der Auslauf-Solltemperatur. Dies wird mit dem erfindungsgemäßen Verfahren stark vermindert.

Das erfindungsgemäße Verfahren gleicht Änderungen der Trinkwasserauslauftemperatur, die entstehen wenn der Wärmeerzeuger in den Taktbetrieb übergeht, automatisch aus. Wenn die Heizfluidvorlauftemperatur einen Maximalwert überschreitet, muss der Wärmeerzeuger abschalten, bis diese wieder unter einen Minimalwert sinkt. Dabei entstehende Temperaturabweichungen der Trinkwasserauslauftemperatur werden durch den Pumpenregler durch Änderung des Heizfluidvolumenstroms ausgeglichen.

Das erfindungsgemäße Verfahren ist besonders vorteilhaft bei Heizgeräten, bei denen der Primärwärmetauscher eine große thermisch träge Masse, der Sekundärwärmetauscher aber eine kleine Masse hat. Das ist zum Beispiel bei Primärwärmetauschern aus Gusswerkstoffen zur Brennwertnutzung der Fall. In der Regel haben diese als Sekundärwärmetauscher einen Plattenwärmetauscher mit geringer Masse.

Das Verfahren löst beziehungsweise verbessert alle grundsätzlichen Probleme, die bei der Trinkwarmwasserbereitung auftreten. Die verschiedenen Zustände des Systems (Wärmeerzeuger taktet, wiederholte Zapfungen, Zapfbeginn bei sehr hoher Heizfluidtemperatur usw.) werden gelöst, ohne dass der das Verfahren steuernde Regelalgorithmus in einen bestimmten Zustand versetzt oder Parameter geändert werden müssen. Auch der Ausfall der Schnittstelle zum Pumpenregler (die Pumpe geht dann auf maximale Förderleistung) führt nicht zum Sytemausfall, weil der Wärmeregler immer noch auf eine konstante Heizfluidvorlauftemperatur regelt. Das vermindert den Komfort für den Kunden, der Trinkwasserbetrieb ist aber immer noch möglich. Der modulierende Pumpenbetrieb verbessert neben der Erhöhung des Heizgeräte-Wirkungsgrads wegen der fast verzögerungsfrei reagierenden Pumpe auch die Regelgüte des Verfahrens. Ferner fällt die Stromaufnahme der Pumpe wegen des häufigeren Teillastbetriebs niedriger aus. Ein Kostennachteil entsteht erwartungsgemäß nicht, da die modulierenden Hocheffizienzpumpen in absehbarer Zeit voraussichtlich in den wichtigen europäischen Ländern vorgeschrieben werden.

Die Erfindung umfasst ein Wassererwärmungssystem nach dem Durchlaufprinzip mit einem Wärmeerzeuger, einem vom Wärmeerzeuger beheizten, von einer Pumpe im Kreislauf geförderten Heizfluid, einem vom Heizfluid beheizten, im Durchlauf geförderten Wasser, mindestens einem in einem Wasserweg angeordneten Messfühler zum Erfassen einer Auslauftemperatur T_{W}, einer Einlauftemperatur T_{K} und/oder eines Volumenstroms V_{W} des Wassers, sowie mindestens einem in einem Heizfluidweg angeordneten Messfühler zum Erfassen mindestens einer Heizfluidtemperatur T_{H} des Heizfluides, wobei zur Regelung der Auslauftemperatur Tw auf eine vorgebbare Auslauf-Solltemperatur T_{W0} der Volumenstrom V_{H} des Heizfluidkreislaufs und die Wärmeleistung Q des Wärmeerzeugers modulierbar sind.

Eine Ausführung des Wassererwärmungssystems ist gekennzeichnet durch ein mit dem Wärmeerzeuger, der Pumpe und den Messfühlern verbundenes Regelgerät, das eine Eingabevorrichtung zur Einstellung von Sollwerten und/oder Konstanten, ein Regelmodul zur Regelung der Pumpe und ein Regelmodul zur Regelung des Wärmeerzeugers umfasst, wobei das Regelgerät den Betrieb der verbundenen Komponenten beeinflusst und somit die Auslauftemperatur T_{W} regelt.

Die Zeichnungen stellen verschiedene Aspekte von Ausführungsbeispielen der Erfindung dar und zeigen in den Figuren:
- Fig. 1: ein der Erfindung zugrundeliegendes Wassererwärmungssystem,
- Fig. 2: einen Signalflussplan eines Regelkreises zur Trinkwarmwasserbereitung nach dem Stand der Technik,
- Fig. 3: einen Signalflussplan eines Regelkreises zur Trinkwarmwasserbereitung nach der vorliegenden Erfindung,

Fig. 1 zeigt schematisch ein Kombinationsheizgerät für die Raumerwärmung und Trinkwarmwasserbereitung. Das Heizgerät umfasst einen Wärmeerzeuger 1 (Wärmequelle), einen vom Wärmeerzeuger 1 über einen Primärwärmetauscher 2 beheizten Heizfluidkreislauf 3, der von einer Pumpe 4 gefördert (umgewälzt) wird, sowie einen an das Heizgerät angeschlossenen Wärmeverbraucher 5, beispielsweise ein Raumheizkörper 5. Das zirkulierende Heizfluid (Wärmeträgermedium) transportiert die Wärme von der Wärmequelle 1 zum Wärmeverbraucher 5. Für die Trinkwarmwasserbereitung umfasst das Heizgerät ein nach dem Durchlaufprinzip arbeitendes Wassererwärmungssystem mit einem vom Heizfluidkreislauf 3 über einen Sekundärwärmetauscher 6 beheizten Wasserdurchlauf 7, mindestens einem in einem Wasserweg 7 angeordneten Messfühler 8, 9, 10 zum Erfassen einer Auslauftemperatur T_{W} und/oder einer Einlauftemperatur T_{K} und/oder eines Volumenstroms V_{W} des Wassers, sowie mindestens einem in einem Heizfluidweg 3 angeordneten Messfühler 11, 12 zum Erfassen einer Vorlauftemperatur T_{HV} und/oder einer Rücklauftemperatur T_{HR} des Heizfluides. Zur Regelung der Auslauftemperatur T_{W} auf eine vorgebbare Solltemperatur T_{W0} sind die Wärmeleistung Q des Wärmeerzeugers 1 und der Volumenstrom V_{H} des Heizfluidkreislaufs 3 modulierbar. Die beiden Heizaufgaben Raumerwärmung und Trinkwarmwasserbereitung werden in der Regel nicht gleichzeitig, sondern jeweils einzeln erfüllt. Dazu wird der Heizfluidkreislauf 3 zwischen den beiden Wärmeverbrauchern Raumheizkörper 5 und Sekundärwärmetauscher 6 mittels eines Umschaltventils 13 umgeschaltet.

Fig. 2 zeigt den schematischen Signalflussplan eines Regelkreises zur Trinkwarmwasserbereitung nach dem Stand der Technik mit der Eingangsgröße (Sollwert) T_{W0}, der Ausgangsgröße (Auslauftemperatur) Tw, dem Regler R, dem Stellglied (Wärmeerzeuger 1) und der Stellgröße Q. Mit dem Wärmeerzeuger 1 wird die Auslauftemperatur T_{W} beeinflusst. Fig. 3 zeigt den schematischen Signalflussplan eines Regelkreises zur Trinkwarmwasserbereitung nach der vorliegenden Erfindung mit der Eingangsgröße (Sollwert) Two, der Ausgangsgröße (Auslauftemperatur) T_{W}, dem Regler R mit Modul W (Wärmeregler), Modul P (Pumpenregler) und Signalübertragungsstrecke S zwischen den beiden Reglern, den Stellgliedern (Wärmeerzeuger 1 und Pumpe 4) sowie den Stellgrößen Q und V_{H}. Mit dem Wärmeerzeuger 1 und der Pumpe 4 wird die Auslauftemperatur Tw beeinflusst.

## Patentansprüche

1. Verfahren zur Erwärmung von Wasser variablen Volumenstroms nach dem Durchlaufprinzip, bei dem ein Wärmeerzeuger (1) ein von einer Pumpe (4) in einem Kreislauf gefördertes Heizfluid erwärmt, das Heizfluid ein im Durchlauf geführtes Wasser erwärmt, mindestens ein in einem Wasserweg (7) angeordneter Messfühler (8, 9, 10) eine Auslauftemperatur T_{W} und/oder einen Volumenstrom V_{W} des Wassers misst, und mindestens ein in einem Heizfluidweg (3) angeordneter Messfühler (11, 12) mindestens eine Heizfluidtemperatur T_{H} des Heizfluides misst, wobei die Auslauftemperatur T_{W} des Wassers auf eine vorgebbare Auslauf-Solltemperatur T_{W0} geregelt wird, wobei bei einer Abweichung der Auslauftemperatur T_{W} von der Auslauf-Solltemperatur T_{W0} die Auslauftemperatur Tw mittels einer Veränderung eines modulierbaren Volumenstroms V_{H} des Heizfluides auf Auslauf-Solltemperatur T_{W0} geregelt wird, **dadurch gekennzeichnet,**
- **dass** bei einer Abweichung einer Heizfluidtemperatur T_{H} von einer vorgebbaren Heizfluid-Soiltemperatur T_{H0} die Heizfluidtemperatur T_{H} mittels einer Veränderung einer modulierbaren Wärmeleistung Q des Wärmeerzeugers auf Heizfluid-Solltemperatur T_{H0} geregelt wird.

2. Verfahren nach Anspruch 1, **dadurch gekennzeichnet, dass** bei einer Überschreitung der Auslauf-Solltemperatur Two der Heizfluid-Volumenstrom V_{H} reduziert wird, und dass bei einer Unterschreitung der Auslauf-Solltemperatur T_{W0} der Heizfluid-Volumenstrom V_{H} erhöht wird.

3. Verfahren nach Anspruch 1 oder 2, **dadurch gekennzeichnet, dass** bei einer Überschreitung der Heizfluid-Solltemperatur T_{H0} die Wärmeerzeuger-Wärmeleistung Q reduziert wird, und dass bei einer Unterschreitung der Heizfluid-Solltemperatur T_{H0} die Wärmeerzeuger-Wärmeleistung Q erhöht wird.

4. Verfahren nach einem der Ansprüche 1 bis 3, **dadurch gekennzeichnet, dass** eine Heizfluid-Solltemperatur T_{HV0} im Vorlauf des Heizfluidkreislaufes um einen konstanten Differenzbetrag größer als die Auslauf-Solltemperatur T_{W0} des Wassers ist.

5. Verfahren nach einem der Ansprüche 1 bis 3, **dadurch gekennzeichnet, dass** eine Heizfluid-Solltemperatur T_{HV0} im Vorlauf des Heizfluidkreislaufes um einen Differenzbetrag größer als die Auslauf-Solltemperatur T_{W0} des Wassers ist, wobei sich der Differenzbetrag aus einem Wasservolumenstrom Vw und/oder aus einer Einlauftemperatur T_{K} des Wassers ergibt.

6. Verfahren nach einem der vorhergehenden Ansprüche, **dadurch gekennzeichnet, dass** bei einer Abweichung der Auslauftemperatur Tw von der Auslauf-Solltemperatur Two, zusätzlich zur Veränderung des Heizfluid-Volumenstroms V_{H} und noch bevor die Heizfluidtemperatur T_{H} von der Heizfluid-Solltemperatur T_{H0} abweicht, auch die Wärmeerzeuger-Wärmeleistung Q verändert wird, indem ein Modul Pumpenregler (P) über eine Signalübertragungsstrecke (S) entsprechende Stellsignale an ein Modul Wärmeregler (W) in einem Regler (R) gibt.

7. Wassererwärmungssystem nach dem Durchlaufprinzip mit einem Wärmeerzeuger (1), einem vom Wärmeerzeuger (1) beheizten, von einer Pumpe (4) im Kreislauf geförderten Heizfluid, einem vom Heizfluid beheizten, im Durchlauf geförderten Wasser, mindestens einem in einem Wasserweg (7) angeordneten Messfühler (8, 9, 10) zum Erfassen einer Auslauftemperatur T_{W} und/oder einer Einlauftemperatur T_{K} und/oder eines Volumenstroms V_{W} des Wassers, sowie mindestens einem in einem Heizfluidweg (3) angeordneten Messfühler (11, 12) zum Erfassen mindestens einer Heizfluidtemperatur T_{H} des Heizfluides, wobei zur Regelung der Auslauftemperatur Tw auf eine vorgebbare Auslauf-Solltemperatur T_{W0} der Volumenstrom V_{H} des Heizfluidkreislaufs und die Wärmeleistung Q des Wärmeerzeugers (1) modulierbar sind.

8. Wassererwärmungssystem nach Anspruch 7, **gekennzeichnet durch** ein mit dem Wärmeerzeuger (1), der Pumpe (4) und den Messfühlern (8, 9, 10, 11, 12) verbundenes Regelgerät, umfassend eine Eingabevorrichtung zur Einstellung von Sollwerten und/oder Konstanten, ein Regelmodul zur Regelung der Pumpe und ein Regelmodul zur Regelung des Wärmeerzeugers, wobei das Regelgerät den Betrieb der verbundenen Komponenten beeinflusst und somit die Auslauftemperatur Tw regelt.

## Claims

1. Method for heating water of variable volume flow according to the continuous flow principle, in which a heat generator (1) heats heating fluid conveyed by a pump (4) in a circuit, the heating fluid heats water carried in continuous flow, at least one measuring sensor (8, 9, 10) arranged in a water path (7) measures an outlet temperature T_{W} and/or a volume flow V_{W} of the water, and at least one measuring sensor (11, 12) arranged in a heating fluid path (3) measures at least one heating fluid temperature T_{H} of the heating fluid, the outlet temperature Tw of the water being controlled to a predefinable outlet temperature set point Two, in the event of a deviation of the outlet temperature Tw from the outlet temperature set point Two the outlet temperature Tw being controlled to the outlet temperature set point Two by means of a change to a volume flow V_{H} of the heating fluid that can be modulated,
**characterized in that**
- in the event of a deviation of a heating fluid temperature T_{H} from a predefinable heating fluid temperature set point T_{H0}, the heating fluid temperature T_{H} is controlled to the heating fluid temperature set point T_{H0} by means of a change to a heat output Q from the heat generator that can be modulated.

2. Method according to Claim 1, **characterized in that** if the outlet temperature set point is overshot, the heating fluid volume flow V_{H} is reduced, and if the outlet temperature set point is undershot, the heating fluid volume flow V_{H} is increased.

3. Method according to Claim 1 or 2, **characterized in that** if the heating fluid temperature set point T_{H0} is overshot, the heat generator heat output Q is reduced, and **in that** if the heating fluid temperature set point T_{H0} is undershot, the heat generator heat output Q is increased.

4. Method according to one of Claims 1 to 3, **characterized in that** a heating fluid temperature set point T_{HV0} in the flow of the heating fluid circuit is greater by a constant differential amount than the outlet temperature set point Two of the water.

5. Method according to one of Claims 1 to 3, **characterized in that** a heating fluid temperature set point T_{HV0} in the flow of the heating fluid circuit is greater by a differential amount than the outlet temperature set point Two of the water, wherein the differential amount is given by a water volume flow Vw and/or an inlet temperature T_{K} of the water.

6. Method according to one of the preceding claims, **characterized in that**, in the event of a deviation of the outlet temperature Tw from the outlet temperature set point Two, in addition to changing the heating fluid volume flow V_{H} and even before the heating fluid temperature T_{H} deviates from the heating fluid temperature set point T_{H0}, the heat generator heat output Q is also changed, by a pump controller module (P) outputting appropriate actuating signals via a signal transmission path (S) to a thermostat (W) module in a controller (R).

7. Water heating system according to the continuous flow principle having a heat generator (1), a heating fluid heated by the heat generator (1) and conveyed by a pump (4) in circulation, water heated by the heating fluid and conveyed in continuous flow, at least one measuring sensor (8, 9, 10) arranged in a water path (7) to measure an outlet temperature Tw and/or an inlet temperature T_{K} and/or a volume flow V_{W} of the water, and at least one measuring sensor (11, 12) arranged in a heating fluid path (3) to measure at least one heating fluid temperature T_{H} of the heating fluid, wherein, to control the outlet temperature Tw to a predefinable outlet temperature set point Two, the volume flow V_{H} of the heating fluid circuit and the heat output Q from the heat generator (1) can be modulated.

8. Water heating system according to Claim 7, **characterized by** a control device connected to the heat generator (1), the pump (4) and the measuring sensors (8, 9, 10, 11, 12), comprising an input device for setting set points and/or constants, a control module for controlling the pump and a control module for controlling the heat generator, wherein the control device influences the operation of the connected components and thus controls the outlet temperature Tw.

## Revendications

1. Procédé de chauffage d'eau de débit volumique variable selon le principe de l'écoulement continu, dans lequel un générateur de chaleur (1) chauffe un fluide de chauffage refoulé dans un circuit par une pompe (4), le fluide de chauffage chauffe de l'eau acheminée en continu, au moins un capteur de mesure (8, 9, 10) disposé dans un trajet de l'eau (7) mesurant une température de sortie Tw et/ou un débit volumique Vw de l'eau, et au moins un capteur de mesure (11, 12) disposé dans un trajet de fluide de chauffage (3) mesurant au moins une température de fluide de chauffage T_{H} du fluide de chauffage, la température de sortie Tw de l'eau étant régulée à une température de sortie de consigne prédéfinissable Two, la température de sortie Tw étant régulée à la température de sortie de consigne Two au moyen d'une variation d'un débit volumique modulable V_{H} du fluide de chauffage dans le cas d'un écart entre la température de sortie T_{W} et la température de sortie de consigne Two, **caractérisé en ce que**
dans le cas d'un écart d'une température de fluide de chauffage T_{H} d'une température de fluide de chauffage de consigne prédéfinissable T_{H0}, la température de fluide de chauffage T_{H} est régulée au moyen d'une variation d'une puissance thermique modulable Q du générateur de chaleur à la température de fluide de chauffage de consigne T_{H0}.

2. Procédé selon la revendication 1, **caractérisé en ce que** dans le cas d'un dépassement de la température de sortie de consigne Two, le débit volumique de fluide de chauffage V_{H} est réduit, et **en ce que** dans le cas où la température de sortie de consigne Two n'est pas atteinte, le débit volumique de fluide de chauffage V_{H} est augmenté.

3. Procédé selon la revendication 1 ou 2, **caractérisé en ce que** dans le cas d'un dépassement de la température de fluide de chauffage de consigne T_{H0}, la puissance de chauffage Q du générateur de chaleur est réduite, et dans le cas où la température de fluide de chauffage de consigne T_{H0} n'est pas atteinte, la puissance de chauffage Q du générateur de chaleur est augmentée.

4. Procédé selon l'une quelconque des revendications 1 à 3, **caractérisé en ce qu'**une température de fluide de chauffage de consigne T_{HV0} dans la partie aller du circuit de fluide de chauffage est supérieure d'une valeur différentielle constante à la température de sortie de consigne Two de l'eau.

5. Procédé selon l'une quelconque des revendications 1 à 3, **caractérisé en ce qu'**une température de fluide de chauffage de consigne T_{HV0} dans la partie aller du circuit de fluide de chauffage est supérieure d'une valeur différentielle à la température de sortie de consigne Two de l'eau, la valeur différentielle s'obtenant à partir d'un débit volumique d'eau Vw et/ou à partir d'une température d'entrée T_{K} de l'eau.

6. Procédé selon l'une quelconque des revendications précédentes, **caractérisé en ce que** dans le cas d'un écart de la température de sortie T_{W} de la température de sortie de consigne Two, en plus de la variation du débit volumique de fluide de chauffage V_{H} et encore avant que la température du fluide de chauffage T_{H} ne s'écarte de la température de fluide de chauffage de consigne T_{H0}, la puissance thermique Q du générateur de chaleur est modifiée par le fait qu'un module de régulateur de pompe (P) fournit par le biais d'une section de transfert de signaux (S) des signaux de régulation correspondants à un module de régulateur thermique (W) dans un régulateur (R).

7. Système de chauffage d'eau selon le principe de l'écoulement continu comprenant un générateur de chaleur (1), un fluide de chauffage chauffé par le générateur de chaleur (1), refoulé dans le circuit par une pompe (4), de l'eau chauffée par le fluide de chauffage, refoulée en continu, au moins un capteur de mesure (8, 9, 10) disposé dans un trajet de l'eau (7) pour détecter une température de sortie Tw et/ou une température d'entrée T_{K} et/ou un débit volumique Vw de l'eau, ainsi qu'au moins un capteur de mesure (11, 12) disposé dans un trajet de fluide de chauffage (3) pour détecter au moins une température de fluide de chauffage T_{H} du fluide de chauffage, le débit volumique V_{H} du circuit de fluide de chauffage et la puissance thermique Q du générateur de chaleur (1) pouvant être modulés pour réguler la température de sortie Tw à une température de sortie de consigne prédéfinissable T_{W0}.

8. Système de chauffage d'eau selon la revendication 7, **caractérisé par** un appareil de régulation connecté au générateur de chaleur (1), à la pompe (4) et aux capteurs de mesure (8, 9, 10, 11, 12), comprenant un dispositif de saisie pour ajuster des valeurs de consigne et/ou des constantes, un module de régulation pour la régulation de la pompe et un module de régulation pour la régulation du générateur de chaleur, l'appareil de régulation influençant le fonctionnement des composants associés et régulant ainsi la température de sortie T_{W}.
